# EUROPÄISCHE PATENTSCHRIFT

(11) **EP 4 386 278 B1**
(45) Veröffentlichungstag und Bekanntmachung des Hinweises auf die Patenterteilung: **29.04.2026**
(21) Anmeldenummer: 23200179.2
(22) Anmeldetag: 27.09.2023
(51) Int. Cl.: F24H 1/18, F28D 20/00

(54) **VERFAHREN UND VORRICHTUNG ZUM BEFÜLLEN, VERDICHTEN UND EVAKUIEREN EINES VAKUUMSPEICHERS**
METHOD AND DEVICE FOR FILLING, COMPACTING AND EVACUATING A VACUUM RESERVOIR
PROCÉDÉ ET DISPOSITIF POUR REMPLIR, COMPRIMER ET FAIRE LE VIDE DANS UN RÉSERVOIR À VIDE

(30) Priorität: 14.12.2022 DE 102022133346
(43) Veröffentlichungstag der Anmeldung: 19.06.2024
(73) Patentinhaber: Stiebel Eltron GmbH & Co. KG, 37603 Holzminden (DE)
(72) Erfinder: Meng, Andreas, 34346 Hann. Münden (DE); Teplica, Peter, 05401 Levoca (SK); Jakubco, Marek, 05801 Poprad (SK)

(56) Entgegenhaltungen:
- EP-A1- 0 101 673
- WO-A1-2017/097768
- DE-A1- 102013 016 705
- DE-A1- 102017 209 782
- US-A- 3 258 883
- US-A- 5 702 655

## Beschreibung

Die Erfindung betrifft ein Verfahren zum Befüllen, Verdichten und Evakuieren eines Vakuumspeichers, zum Speichern von Warmwasser, mit den Merkmalen des Oberbegriffs des Anspruchs 1 und der Vorrichtung, um das Verfahren durchzuführen nach Anspruch 7.

Es sind Vakuumspeicher bekannt, wie Warmwasserspeicher, zum Erzeugen und Speichern von warmem Wasser, welche im Wesentlichen in Haushalten eingesetzt werden. Mit der Entnahme von Warmwasser aus dem Speicherbehälter des Vakuumspeichers strömt selbsttätig Kaltwasser in den Speicherbehälter nach, welches dann wieder erwärmt wird. Dabei gibt es Warmwasserspeicher in verschiedenen Größen und Speichervolumen. Je nach Größe und den damit verbundenen Einsatzzweck des Warmwasserspeichers, sind auch die Anbringung und Aufstellung des Warmwasserspeichers unterschiedlich. So gibt es beispielsweise Warmwasserspeicher, welche an einer Wand aufgehangen bzw. befestigt werden.

Typischerweise weisen die wandhängende Warmwasserspeicher im unteren Bereich einen Kaltwasserzulauf, einen Warmwasserablauf, ein Heizelement, einen Temperatursensor, eine Fremdstromanode oder eine MgO-Anode und einen Sicherheitstemperatursensor auf, die in das Innere des Speicherbehälters führen. Nachteilig daran ist, dass die Bauteile und die dafür vorgesehenen Öffnungen jeweils einen Wärmetransportweg von dem Inneren des Behälters nach außen bilden. Insbesondere in einem Fall von vakuumisolierten Warmwasserspeichern ist der Bedarf nach stetiger Optimierung hoch, um den Wärmeübergang aus dem Warmwasserspeicher nach außen zu verringern.

Aus der Schrift DE 102017209782 A1 ist ein Verfahren zur Wärmedämmung eines evakuierbaren Behälters bekannt. In EP 3995772 A1 ist ein Verfahren zur Quetschung des Rohrelements zur Befüllung und Evakuierung offenbart, sowie ein Quetschwerkzeug zur Durchführung des Verfahrens.

Ein Vorratsbehälter, insbesondere aus Stahl hat den Nachteil, dass bei der Ansaugphase des Dämmmaterials in der Mitte des Vorratsbehälters eine Art Trichter entsteht. Das Dämmmaterial bleibt an den Wänden des Vorratsbehälters haften und in der Mitte des Vorratsbehälters ist dann nicht ausreichend Dämmmaterial in der Vorlage und es entsteht ein Luftloch. Resultierend dadurch wird durch die Vakuumpumpe Luft anstatt des Dämmmaterials angesaugt. Die Problematik, die sich daraus ergibt, ist eine nicht ausreichende Menge an Dämmmaterial und eine nicht homogene Wärmedämmung in dem Vakuumspeicher. Gleichzeitig birgt dies zusätzlich die Gefahr, dass das anhaftende Material an den Wänden des Vorratsbehälters schlagartig von den Wänden in die Mitte des Vorratsbehälters fällt und dann zu Verstopfungen in den Leitungen der Vorrichtung führt. Abhilfe kann ein Rüttler, der den Vorratsbehälter in Bewegung versetzt, schaffen. Dabei wird der Vorratsbehälter in Bewegung versetzt und das Dämmmaterial in dem Vorratsbehälter aufgerüttelt. Nachteilig dabei sind die Anschaffungs- und Betriebskosten für den Rüttler und gleichzeitig können sich die Vibrationen negativ auf die Schweißpunkte des Vorratsbehälters und der Vorrichtung auswirken.

Aus DE 10 2017 209 782 A1 ist ein Verfahren zur Wärmedämmung eines evakuierbaren Behälters, umfassend einen Innenbehälter, einen Außenbehälter und einen zwischen dem Innenbehälter und dem Außenbehälter vorliegenden Hohlraum bekannt, wobei a) mittels einer Vakuumpumpe ein Druck im Hohlraum reduziert und nach Erreichen eines ersten Wertes des Druckes die Verbindung zur Vakuumpumpe unterbrochen wird, b) nachfolgend eine Verbindung eines Vorratsbehälters des wärmedämmenden, partikulären Materials mit einer im Bereich des Hohlraums vorgesehenen Befüllöffnung herstellt wird, c) der evakuierbare Behälter in Bewegung versetzt wird, wobei das wärmedämmende, partikuläre Material in den Hohlraum gemäß a) fließt und sich der Druck durch die mit dem wärmedämmenden, partikulären Material eingebrachte Luft im Hohlraum erhöht, d) die Befüllung bei einem zweiten Wert des Druckes beendet wird, indem die Verbindung vom Hohlraum zum Vorratsbehälter unterbrochen wird, e) Schritt a) wiederholt wird, wobei die Leistung der Vakuumpumpe, mit der der Hohlraum entlüftet wird, so geregelt wird, dass der zeitliche Verlauf des aus dem Hohlraum entweichenden Massestroms an Luft, die mit dem wärmedämmenden, partikulären Material eingebracht wird, ein Maximum aufweist, f) nachfolgend die Schritte b)-e) bis zum gewünschten Befüllgrad wiederholt werden, und g) als letzter Schritt der evakuierte Hohlraum verschlossen wird.

EP 0 101 673 A1 betrifft ein Verfahren zum Herstellen eines thermisch isolierten Körpers, z. B. Rohres, mit einem, insbesondere metallischen Innen- und Außenmantel .... sieht vor, dass der zwischen Innen- und Außenmantel gebildete Zwischenraum mit einem porösen, pulverförmigen Isolierstoff gefüllt, evakuiert und vakuumdicht verschlossen wird.

Daher ist es die Aufgabe der Erfindung, ein Verfahren vorzusehen, das optimierte Verfahrensschritte aufweist und somit das Einbringen des Dämmmaterials homogener und effizienter durchführbar ist. Neben dem gleichmäßigen Einbringen des Dämmmaterials, ist eine vollständige Befüllung mit dem Dämmmaterial in dem Vakuumspeicher sicherzustellen. Gleichzeitig sollen die Kosten zur Wärmedämmung niedrig gehalten und das Verfahren zur Durchführung und die damit verbundene Anzahl der Verfahrensschritte minimiert und die Vorrichtung dazu optimiert angepasst werden.

Diese Aufgabe wird durch ein Verfahren mit den Merkmalen des Anspruchs 1 und durch die Vorrichtung zur Vorrichtung zum Befüllen, Verdichten und Evakuieren eines Vakuumspeichers mit den Merkmalen des Anspruchs 7 gelöst. Vorteilhafte Ausführungen der Erfindung sind in den Unteransprüchen angegeben.

Bei Warmwasserspeichern ist es wichtig, dass die Temperatur des darin befindlichen Wassers, so lang wie möglich und ohne nachzuheizen, gehalten werden kann. Um das Ziel zu erreichen, ist eine sehr gute Isolierung ringsherum am Behälter nötig. Dazu wird ein Vakuumbehälter verwendet, indem sich ein Wassertank befindet. Eine Isoliereinheit zwischen dem äußeren und inneren Behälter wird evakuiert und mit einem speziellen Isolierpulver, insbesondere mit pyrogener Kieselsäure, gefüllt. Dabei wird die Isolierdicke über die benötigten technischen Parameter dimensioniert. Im unteren Bereich des Warmwasserspeichers ist die Isolierung mit einem Isolierpulver nicht möglich. Dort ist eine Öffnung, in der ein Heizelement eingeführt wird, wo sich die Anschlüsse für den Zu- und Ablauf des Warmwasserspeichers und gegeben falls weitere Bauteile befinden. Daher werden im unteren Bereich des Warmwasserspeichers Materialien verwendet, welche eine geringe Wärmeleitfähigkeit aufweisen.

Gemäß Erfindung bezieht sich das Verfahren auf einen Vakuumspeicher, der aus einem Innenbehälter besteht und einem Außenbehälter, der den Innenbehälter umgibt. Dabei ist zwischen dem Innenbehälter und dem Außenbehälter ein Spalt ausgebildet, der als isolierende Schicht bzw. zur Aufnahme für ein Isoliermedium verwendet wird. In dieser Isoliereinheit wird ein Dämmmaterial eingebracht und ein Vakuum erzeugt. Daraus resultierend ergibt sich eine sehr gute Isolierung des Innenbehälters. Sobald die Herstellungsschritte des Vakuumspeichers abgeschlossen sind, verbleibt am Außenbehälter eine Befüll- und Evakuierleitung, welches insbesondere aus Kupfer besteht. Eine anschließende Abdeckung verdeckt die verbleibende bzw. abgetrennte Befüll- und Evakuierleitung. Über diese Befüll- und Evakuierleitung besteht die Verbindung zwischen der Vorrichtung zum Befüllen, Verdichten und Evakuieren und dem Vakuumspeicher. Der Spalt bzw. die Isoliereinheit zwischen dem Innenbehälter um dem Außenbehälter wird mit einem Dämmmaterial aufgefüllt, verdichtet und anschließend evakuiert. Das Verdichten sorgt dafür, dass sich das Dämmmaterial gleichmäßig verteilt und eine homogene Isolierung um den Innenbehälter entsteht.

Das Verfahren zum Befüllen, Verdichten und Evakuieren umfasst die folgenden Verfahrensschritte:
Im ersten Schritt beginnt das Verfahren mit der Feststellung des tatsächlichen Gewichtes des Vakuumspeichers (erstes Wiegen). Aufgrund von Fertigungstoleranzen weicht das Gewicht von Vakuumspeicher zu Vakuumspeicher leicht ab. Diese Information ist für das Verfahren sehr wichtig, so kann die genaue eingebrachte Menge an Dämmmaterial im Zwischenschritt und auch am Ende bestimmt werden.

Im Anschluss wird das erste Evakuieren durchgeführt. Die Vakuumpumpe wird mit hoher Leistung, insbesondere mit > 95 % der Leistung, betrieben und hält die Leistung für einige wenige Minuten, insbesondere zwischen 2 und 4 Minuten, konstant. Im nächsten Schritt startet die erste Befüllung. Die Befüllung erfolgt über den Druckausgleich. Das Befüllleitungsventil wird geöffnet und das Dämmmaterial wird über die Befüll- und Evakuierleitung in den Spalt der Isoliereinheit, zwischen dem Innen- und Außenbehälter des Vakuumspeichers befördert.

In der Isoliereinheit befindet sich ein Druck von < 100 mbar, vorzugsweise < 50 mbar, aber besonders vorzugsweise < 5 mbar. Über das anschließende Wiegen (zweites Wiegen) und der Feststellung des Gewichtes des bis dahin gefüllten Vakuumspeichers, wird der Status der Befüllung ermittelt. Über diesen Weg wird die mögliche noch fehlende Menge an Dämmmaterial bestimmt.

Um weiteres Dämmmaterial in die Isoliereinheit einbringen zu können und gleichzeitig eine homogene Dämmung zu erreichen, wird das Dämmmaterial in dem Vakuumspeicher verdichtet.

Das anschließende zweite Evakuieren unterscheidet sich von dem ersten Evakuieren. Während bei dem ersten Evakuieren einfach und schnell ein Vakuum erzeugt werden soll und die Vakuumpumpe daher mit hoher Leistung betrieben werden kann, ist die Vakuumpumpe bei dem zweiten Evakuieren genau zu regeln. Hier besteht nämlich die Problematik, dass das Dämmmaterial, welches sich bereits in der Isoliereinheit befindet, wieder herausgezogen wird und somit die Vakuumpumpe und die Leitungen verstopfen kann.

Im nächsten Schritt könnte die Isoliereinheit erneut befüllt werden. An dieser Stelle, aber auch an einer anderen Stelle des Verfahrens, wird eine Entscheidung über eine weitere Befüllung getroffen. Durch das erste Wiegen ist das Gewicht des leeren Vakuumspeichers bekannt, nach dem zweiten Wiegen ist das Gewicht des Vakuumspeichers nach der ersten Befüllung bekannt. Durch Bildung der Differenz zwischen den beiden Gewichten, wird die tatsächlich eingebrachte Menge an Dämmmaterial in Gewichtsmaß bestimmt. Dieser Differenzwert wird mit einem vorgegebenen Sollwert verglichen. Entspricht der Differenzwert dem Sollwert, ist keine weitere Befüllung notwendig. Ist der Differenzwert kleiner als der Sollwert, so ist eine weitere Befüllung nötig, um eine vorteilhafte Befüllung von annährend 100 % zu erreichen.

Wird der Vakuumspeicher erneut befüllt, so wird dieser auch nach der erneuten Befüllung, zur Feststellung des Status, gewogen (drittes Wiegen). Nach der anschließenden und erneuten Verdichtung (zweite Verdichtung) des Dämmmaterials in der Isoliereinheit, wird das abschließende und finale Evakuieren durchgeführt. Hierbei werden das Vakuumpumpenventil und das Vakuumsaugleitungsventil geöffnet, die Vakuumpumpe geregelt und einen Druck von < 100 mbar, vorzugsweise < 50 mbar, aber besonders vorzugsweise < 5 mbar, in dem Vakuumspeicher erzeugt. Der Vakuumspeicher bzw. die Befüll- und Evakuierleitung des Vakuumspeichers kann nun verschlossen und abgetrennt werden.

Ein optionales abschließendes Wiegen (viertes Wiegen) überprüft letztmalig das Gewicht und das korrekt durchgeführte Verfahren.

Ferner ist erfindungsgemäß eine Vorrichtung zum Befüllen, Verdichten und Evakuieren eines Vakuumspeichers vorgesehen, mit der das erfindungsgemäße Verfahren durchgeführt wird. Dabei besteht die Vorrichtung aus einem Vorratsbehälter, einer Vakuumpumpe, Leitungen und in der vorteilhaften Ausführung mit insgesamt 4 Ventilen. Der Vorratsbehälter nimmt das Dämmmaterial in Pulverform auf und der Fluss des Dämmmaterials ist in Richtung des Vakuumspeichers.

Um die eingangs genannter Problematiken zu umgehen, dass Luft anstatt des Dämmmaterials angesaugt wird, wird bei der erfindungsgemäßen Vorrichtung ein Vorratsbehälter verwendet, der aus Kunststoff oder zumindest teilweise aus Kunststoff besteht oder mit Kunststoff beschichtet ist. Durch das Ersetzen des Vorratsbehälters aus Stahl, durch einen aus Kunststoff oder durch einen mit einer Beschichtung aus Kunststoff, wird erreicht, dass das Dämmmaterial nicht mehr an den Wänden des Vorratsbehälters hängen bleibt und ein Luftloch entsteht.

Die vorteilhafte Anordnung der Ventile sorgt für ein effizientes Befüllen, Verdichten und Evakuieren. So sind das Befüllleitungsventil und das Vakuumsaugleitungsventil bevorzugt parallel angeordnet. Dabei münden die Vakuumsaugleitung und die Befüllleitung in die Befüll- und Evakuierleitung, wobei die Befüll- und Evakuierleitung mit dem Vakuumspeicher verbunden ist. Eine Waage an der Vorrichtung sorgt dafür, dass der Vakuumspeicher gewogen wird.

Über dieses Wiegeverfahren ist es möglich, den Status der Befüllung zu ermitteln und somit, die noch gegebenenfalls restliche, zu befüllende Menge an Dämmmaterial zu bestimmen und diese im optionalen nächsten Befüllschritt in die Isoliereinheit des Vakuumspeichers einzubringen.

Vorzugsweise weist der Warmwasserspeicher ein Fassungsvermögen von bis zu 300 Litern, besonders vorzugsweise zwischen ca. 5 und ca. 150 Litern auf.

Vorteile und Ausführungsbeispiele der Erfindung werden nachstehend unter Bezugnahme auf die Zeichnungen näher erläutert:

### Figuren:

**Fig. 1** zeigt eine schematische Darstellung der Vorrichtung zum Befüllen, Verdichtung und Evakuieren eines Vakuumspeichers
**Fig. 2** eine Schnittansicht eines Vakuumspeichers

Das Verfahren zum Befüllen, Verdichten und Evakuieren eines Vakuumspeichers, zum Speichern von Warmwasser, wird anhand des in **Fig. 1** dargestellten Vorrichtung zum Befüllen, Verdichten und Evakuieren **1** beschrieben. Dabei wird auf die vorzugsweise zu verwendende Ventilanordnung eingegangen. Das Dämmmaterial befindet sich im Vorratsbehälter **3.** Der Fluss des Dämmmaterials ist von dem Vorratsbehälter **3** in Richtung Vakuumspeicher **2.** Über ein Vorratsbehälterventil **3.1** und der Vorratsbehälterleitung **3.2** gelangt das Dämmmaterial in die Befüllleitung **7** und anschließend über Befüllleitungsventil **7.1** und der Befüll- und Evakuierleitung **8** in die Isoliereinheit des Vakuumspeichers **2.** Die Vakuumpumpe **4** wird bedarfsgerecht und je nach Verfahrensschritt geregelt.

Das Vakuum wird über das Vakuumpumpenventil **4.1** gesteuert, welches sich in der Vakuumpumpenleitung **4.2** befindet. Parallel zu der Befüllleitung **7,** ist die Vakuumsaugleitung **6** angeordnet, in der sich das Vakuumsaugleitungsventil **6.1** befindet. Sowohl die Befüllleitung **7** als auch die Vakuumsaugleitung **6** münden in der Befüll- und Evakuierleitung **8.** Parallel zu Vakuumsaugleitungsventil **6.1** ist das Befüllleitungsventil **7.1** in der Befüllleitung **7** angeordnet.

Der Ablauf des Verfahrens startet mit a) dem Wiegen und der Feststellung des tatsächlichen Gewichtes des Vakuumspeichers **2.** Anschließend des Wiegens wird das erste b) Evakuieren durch die Vakuumpumpe **4** und durch das Öffnen des Vakuumpumpenventil **4.1** durchgeführt. Die Vakuumpumpe **4** wird mit hoher Leistung, insbesondere mit > 95 % der Leistung, betrieben und hält die Leistung für einige wenige Minuten, insbesondere zwischen 2 und 4 Minuten, konstant. Im nächsten Schritt startet c) die erste Befüllung. Das Befüllleitungsventil **7.1** wird geöffnet und das Dämmmaterial wird aus dem Vorratsbehälter **3** über die Befüll- und Evakuierleitung **8** in den Spalt der Isoliereinheit **201** des Vakuumspeichers **2** befördert. In der Isoliereinheit befindet sich ein Druck von kleiner 100 mbar, vorzugsweise kleiner 50 mbar, aber besonders vorzugsweise kleiner 5 mbar.

Über das anschließende d) Wiegen wird das Gewicht des Vakuumspeichers **2** ermittelt. Um weiteres Dämmmaterial in den Spalt einbringen zu können und gleichzeitig eine homogene Dämmung zu erreichen, wird e) das Dämmmaterial in dem Vakuumspeicher **2** verdichtet.

Das anschließende f) zweite Evakuieren unterscheidet sich von dem a) ersten Evakuieren. Während bei dem a) ersten Evakuieren einfach und schnell ein Vakuum erzeugt wird und die Vakuumpumpe **4** daher mit hoher Leistung betrieben werden kann, ist die Vakuumpumpe **4** bei dem f) zweiten Evakuieren genau zu regeln. Hier besteht nämlich die Problematik, dass das Dämmmaterial, welches sich bereits in der Isoliereinheit **201** befindet, wieder herausgezogen wird und somit die Vakuumpumpe **4** und die Leitungen verstopfen kann.

Im nächsten Schritt g), es kann aber auch an einer anderen Stelle des Verfahrens erfolgen, wird eine Entscheidung über eine weitere Befüllung getroffen. Durch das erste Wiegen ist das Gewicht des leeren Vakuumspeichers bekannt, nach dem zweiten (oder nachfolgendem) Wiegen ist das Gewicht des Vakuumspeichers nach der ersten (oder nachfolgendem) Befüllung bekannt. Durch Bildung der Differenz zwischen den beiden Gewichten, wird die tatsächlich eingebrachte Menge an Dämmmaterial in Gewichtsmaß bestimmt.

Das heißt, es wird ein Differenzwert zwischen dem n.-Wiegen (n = 1, 2, 3, ...) und dem ersten Wiegen gebildet. Dieser Differenzwert wird mit einem vorgegebenen Sollwert verglichen. Entspricht der Differenzwert dem Sollwert, ist keine weitere Befüllung notwendig und das Verfahren kann im nächsten Schritt abgeschlossen werden. Ist der Differenzwert kleiner als der Sollwert, so ist eine weitere Befüllung nötig.

In seltensten Fällen kann auch eine Überfüllung vorkommen, dann wird dies vorteilhaft über ein Signal an das Fertigungspersonal gemeldet.

In der vorteilhaften Ausführung des Verfahrens, ist die erste Befüllung leicht unterhalb der vollen Befüllung, gemäß einem Gedanken der Erfindung, wird der Behälter mit einem Richtwert auf ca. 90 % befüllt. In der zweiten Befüllung wird dann die fehlende Menge eingebracht.

Der Entscheidungsprozess, ob eine weitere Befüllung notwendig ist, kann einmal oder auch mehrmals in dem Verfahren durchgeführt werden.

Wird der Vakuumspeicher erneut h) befüllt, so wird die noch benötigte Menge an Dämmmaterial in die Isoliereinheit eingebracht oder es wird, falls keine erneute Befüllung erforderlich ist, direkt zu Verfahrensschritt I) gesprungen. Nach der Befüllung, wird erneut das Gewicht des Vakuumspeichers bestimmt und die korrekt durchgeführte eingebrachte Menge überprüft. Nach der anschließenden j) Verdichtung des Dämmmaterials im Spalt der Isoliereinheit **201,** wird das abschließende und k) finale Evakuieren durchgeführt. Hierbei wird das Vakuumsaugleitungsventil **6.1** geöffnet, die Vakuumpumpe **4** geregelt und einen Druck von kleiner 100 mbar, vorzugsweise kleiner 50 mbar, aber besonders vorzugsweise kleiner 5 mbar, erzeugt. k) Der Vakuumspeicher **2** bzw. die Befüllleitung des Vakuumspeichers kann nun verschlossen werden.

Ein optionales abschließendes Wiegen überprüft letztmalig das Gewicht und das korrekt durchgeführte Verfahren.

In **Fig. 2** ist ein Vakuumspeicher **2** in einer Schnittansicht zusehen. Der Außenbehälter **200** umgibt den Innenbehälter **100.** Zwischen dem Außenbehälter **200** und dem Innenbehälter **100** befindet sich eine Isoliereinheit **201,** welches mit Dämmmaterial gefüllt ist und indem ein Vakuum besteht. Der Innenbehälter **100** ist aus einem Deckelteil **120,** einem Mantelteil **130** und einem Bodenteil **140** ausgebildet. An dem Innenbehälter **100,** insbesondere an dem Bodenteil **140,** ist ein Anschlussflansch **110** angeschweißt. Der Boden **210** des Außenbehälters **200** ist zweiteilig ausgebildet und besteht aus einem inneren und einem äußeren Ring. Die Isoliereinheit **201** besteht aus einem Spalt, welcher mit einem Dämmmaterial bzw. Isoliermedium gefüllt und abschließend evakuiert wird. Demzufolge isoliert die Isoliereinheit **201** den Innenbehälter **100.** Der Außenbehälter **200** Boden **210,** einem Deckel **220** und einem Gehäuse **230.** Ein Verschlüsskörper wird in die Öffnung **113** eingeführt und am Anschlussflansch **110** befestigt.

### Bezugszeichenliste

**1** Vorrichtung
**2** Vakuumspeicher
**3** Vorratsbehälter
**3.1** Vorratsbehälterventil
**3.2** Vorratsbehälterleitung
**4** Vakuumpumpe
**4.1** Vakuumpumpenventil
**4.2** Vakuumpumpenleitung
**5** Verbindungsleitung
**6** Vakuumsaugleitung
**6.1** Vakuumsaugleitungsventil
**7** Befüllleitung
**7.1** Befüllleitungsventil
**8** Befüll- und Evakuierleitung
**100** Innenbehälter
**110** Anschlussflansch
**113** Öffnung
**120** Deckelteil
**130** Mantelteil
**140** Bodenteil
**200** Außenbehälter
**201** Isoliereinheit
**210** Boden
**220** Deckel
**230** Gehäuse

## Patentansprüche

1. Verfahren zum Befüllen, Verdichten und Evakuieren eines Vakuumspeichers (2), zum Speichern von Warmwasser, wobei der Vakuumspeicher (2) mindestens besteht aus
- einem Innenbehälter (100),
- einem Außenbehälter (200) der den Innenbehälter (100) umgibt,
- einen mit dem Innenbehälter (100) verbundenen Anschlussflansch (110) zum Aufnehmen und Befestigen eines Verschlusskörpers,
- einer Isoliereinheit (201) zwischen dem Innenbehälter (100) und dem Außenbehälter (200), und einer mit dem Vakuumspeicher (2) verbundenen Befüll- und Evakuierleitung (8), wobei die Isoliereinheit (201) über die Befüll- und Evakuierleitung (8) mit einem Dämmmaterial befüllt und in der Isoliereinheit (201) ein Vakuum erzeugt wird,
umfassend folgende Schritte:
a) Erstes Wiegen des Vakuumspeichers (2);
b) Erstes Evakuieren der Isoliereinheit (201);
c) Erstes Befüllen der Isoliereinheit (201) mit einem Dämmmaterial;
d) Zweites Wiegen des Vakuumspeichers (2);
e) Erstes Verdichten des Dämmmaterials in der Isoliereinheit (201);
f) Zweites Evakuieren der Isoliereinheit (201);
g) Ermitteln des Status der Befüllung in der Isoliereinheit (201),
g1) wenn Status der Befüllung < Sollwert, dann weiter mit Verfahrensschritt h); oder
g2) wenn Status der Befüllung = Sollwert, dann weiter mit Verfahrensschritt I);
h) Zweites Befüllen der Isoliereinheit (201) mit einem Dämmmaterial;
i) Drittes Wiegen des Vakuumspeichers (2);
j) Zweites Verdichten des Dämmmaterials in der Isoliereinheit (201);
k) Drittes Evakuieren der Isoliereinheit (201);
l) Verschließen der Isoliereinheit (201) des Vakuumspeichers (2) oder der Befüll- und Evakuierleitung (8) des Vakuumspeichers (2);

2. Verfahren zum Befüllen, Verdichten und Evakuieren eines Vakuumspeichers (2) nach Anspruch 1, **dadurch gekennzeichnet, dass** durch das Wiegen der Status der Befüllung ermittelt und ein Differenzwert berechnet wird, der sich aus dem ersten Wiegen und aus einem weiteren Wiegen, ergibt.

3. Verfahren zum Befüllen, Verdichten und Evakuieren eines Vakuumspeichers (2) nach Anspruch 1 und 2, **dadurch gekennzeichnet, dass** das Evakuieren durch eine Regelung der Vakuumpumpe (4) durchgeführt wird, bei der die Leistung der Vakuumpumpe (4) an dem Verfahrensschritt angepasst ist.

4. Verfahren zum Befüllen, Verdichten und Evakuieren eines Vakuumspeichers (2) nach Anspruch 1 bis 3, **dadurch gekennzeichnet, dass** die Isoliereinheit (201) auf einen Druck von < 100 mbar, vorzugsweise auf < 50 mbar, aber besonders vorzugsweise auf < 5 mbar gebracht wird.

5. Verfahren zum Befüllen, Verdichten und Evakuieren eines Vakuumspeichers (2) nach Anspruch 1 bis 4, **dadurch gekennzeichnet, dass** das Verfahren einmal oder mehrmals hintereinander angewendet wird.

6. Verfahren zum Befüllen, Verdichten und Evakuieren eines Vakuumspeichers (2) nach Anspruch 1 bis 5, **dadurch gekennzeichnet, dass** als Dämmmaterial der Isoliereinheit (201) pyrogene Kieselsäure verwendet wird.

7. Vorrichtung (1) zum Befüllen, Verdichten und Evakuieren eines Vakuumspeichers (2), um das Verfahren nach Anspruch 1 durchzuführen, wenigstens umfassend:
- ein Vorratsbehälter (3) zur Aufnahme von Dämmmaterial und eine Vorratsbehälterleitung (3.2);
- ein Vorratsbehälterventil (3.1) in der Vorratsbehälterleitung (3.2);
- eine Vakuumpumpe (4) zur Erzeugung eines Vakuums im Vakuumspeicher (2) und eine Vakuumpumpenleitung (4.2);
- ein Vakuumpumpenventil (4.1) in der Vakuumpumpenleitung (4.2);
- eine Verbindungsleitung (5), in die die Vorratsbehälterleitung (3.2) und die Vakuumpumpenleitung (4.2) münden;
- eine Vakuumsaugleitung (6) und ein Vakuumsaugleitungsventil (6.1) in der Vakuumsaugleitung (6);
- eine parallel zur Vakuumsaugleitung (6) angeordnete Beflüllleitung (7) und ein Befüllleitungsventil (7.1) in der Beflüllleitung (7);
- eine Befüll- und Evakuierleitung (8), und
- eine Waage, die den Vakuumspeicher (2) wiegt und den Status der Befüllung ermittelt.

8. Vorrichtung (1) zum Befüllen, Verdichten und Evakuieren eines Vakuumspeichers (2) nach Anspruch 7, **dadurch gekennzeichnet, dass** der Vorratsbehälter (3) zu mindestens teilweise aus Kunststoff besteht oder eine Beschichtung aus Kunststoff aufweist.

9. Vorrichtung (1) zum Befüllen, Verdichten und Evakuieren eines Vakuumspeichers (2) nach Anspruch 7, **dadurch gekennzeichnet, dass** Befüllleitungsventil (7.1) und das Vakuumsaugleitungsventil (6.1) parallel angeordnet sind.

10. Vorrichtung (1) zum Befüllen, Verdichten und Evakuieren eines Vakuumspeichers (2) nach Anspruch 7, **dadurch gekennzeichnet, dass** die Vakuumsaugleitung (6) und die Befüllleitung (7) in die Befüll- und Evakuierleitung (8) münden, wobei die Befüll- und Evakuierleitung (8) mit dem Vakuumspeicher (2) verbunden ist.

## Claims

1. Method of filling, compacting and evacuating a vacuum storage tank (2) for storing hot water, wherein the vacuum storage tank (2) consists of at least
- an inner cylinder (100),
- an outer cylinder (200) which surrounds the inner cylinder (100),
- a connecting flange (110) connected to the inner cylinder (100) for accommodating and securing a closure body,
- an insulation unit (201) between the inner cylinder (100) and the outer cylinder (200), and a filling and evacuation line (8) connected to the vacuum storage tank (2), wherein the insulation unit (201) is filled with an insulation material via the filling and evacuation line (8) and a vacuum is generated in the insulation unit (201),
comprising the following steps:
a) First weighing of the vacuum storage tank (2);
b) First evacuation of the insulation unit (201);
c) First filling of the insulation unit (201) with an insulation material;
d) Second weighing of the vacuum storage tank (2);
e) First compacting of the insulation material in the insulation unit (201);
f) Second evacuation of the insulation unit (201);
g) Determining the filling status in the insulation unit (201),
g1) if filling status < target value, then continue with method step h); or
g2) if filling status = target value, then continue with method step l);
h) Second filling of the insulation unit (201) with an insulation material;
i) Third weighing of the vacuum storage tank (2);
j) Second compacting of the insulation material in the insulation unit (201);
k) Third evacuation of the insulation unit (201);
l) Closing the insulation unit (201) of the vacuum storage tank (2) or the filling and evacuation line (8) of the vacuum storage tank (2);

2. Method of filling, compacting and evacuating a vacuum storage tank (2) according to claim 1, **characterised in that** the filling status is determined by weighing and a differential value is calculated, which results from the first weighing and from a further weighing.

3. Method of filling, compacting and evacuating a vacuum storage tank (2) according to claims 1 and 2, **characterised in that** the evacuation is carried out by controlling the vacuum pump (4), in which the output of the vacuum pump (4) is adapted to the method step.

4. Method of filling, compacting and evacuating a vacuum storage tank (2) according to claims 1 to 3, **characterised in that** the insulation unit (201) is brought to a pressure of < 100 mbar, preferably to < 50 mbar, but particularly preferably to < 5 mbar.

5. Method of filling, compacting and evacuating a vacuum storage tank (2) according to claims 1 to 4, **characterised in that** the method is applied once or several times in succession.

6. Method of filling, compacting and evacuating a vacuum storage tank (2) according to claims 1 to 5, **characterised in that** pyrogenic silicic acid is used as the insulation material of the insulation unit (201).

7. A device (1) for filling, compacting and evacuating a vacuum storage tank (2) to perform the method according to claim 1, comprising at least:
- a storage container (3) for holding insulation material and a storage container line (3.2);
- a storage container valve (3.1) in the storage container line (3.2);
- a vacuum pump (4) for generating a vacuum in the vacuum storage tank (2) and a vacuum pump line (4.2);
- a vacuum pump valve (4.1) in the vacuum pump line (4.2);
- a connection line (5) into which the storage container line (3.2) and the vacuum pump line (4.2) exit;
- a vacuum suction line (6) and a vacuum suction line valve (6.1) in the vacuum suction line (6);
- a fill line (7) arranged parallel to the vacuum suction line (6) and a fill line valve (7.1) in the fill line (7);
- a fill and evacuation line (8), and
- scales that weigh the vacuum storage tank (2) and determine the filling status.

8. A device (1) for filling, compacting and evacuating a vacuum storage tank (2) according to claim 7, **characterised in that** the storage container (3) consists at least partly of plastic or has a plastic coating.

9. A device (1) for filling, compacting and evacuating a vacuum storage tank (2) according to claim 7, **characterised in that** the fill line valve (7.1) and the vacuum suction line valve (6.1) are arranged in parallel.

10. A device (1) for filling, compacting and evacuating a vacuum storage tank (2) according to claim 7, **characterised in that** the vacuum suction line (6) and the fill line (7) exit into the fill and evacuation line (8), the fill and evacuation line (8) being connected to the vacuum storage tank (2).

## Revendications

1. Procédé de remplissage, de compactage et de création du vide dans un ballon à isolation sous vide (2) destiné à stocker de l'eau chaude, le ballon à isolation sous vide (2) étant constitué au moins de
- un récipient intérieur (100),
- un récipient extérieur (200) qui entoure le récipient intérieur (100),
- une bride de raccordement (110) reliée au récipient intérieur (100) et destinée à recevoir et fixer un corps de fermeture,
- une unité d'isolation (201) située entre le récipient intérieur (100) et le récipient extérieur (200), et une conduite de remplissage et de création du vide (8) reliée au ballon à isolation sous vide (2), l'unité d'isolation (201) étant remplie d'un matériau isolant par le biais de la conduite de remplissage et de création du vide (8) et un vide étant créé dans l'unité d'isolation (201),
comprenant les étapes suivantes :
a) première pesée du ballon à isolation sous vide (2) ;
b) première création du vide dans l'unité d'isolation (201) ;
c) premier remplissage de l'unité d'isolation (201) avec un matériau isolant ;
d) deuxième pesée du ballon à isolation sous vide (2) ;
e) premier compactage du matériau isolant dans l'unité d'isolation (201) ;
f) deuxième création du vide dans l'unité d'isolation (201) ;
g) détermination de l'état du remplissage dans l'unité d'isolation (201),
g1) si état du remplissage < valeur de consigne, poursuite avec l'étape de procédé h) ; ou
g2) si état du remplissage = valeur de consigne, poursuite avec l'étape de procédé l);
h) deuxième remplissage de l'unité d'isolation (201) avec un matériau isolant ;
i) troisième pesée du ballon à isolation sous vide (2) ;
j) deuxième compactage du matériau isolant dans l'unité d'isolation (201) ;
k) troisième création du vide dans l'unité d'isolation (201) ;
l) fermeture de l'unité d'isolation (201) du ballon à isolation sous vide (2) ou de la conduite de remplissage et de création du vide (8) du ballon d'isolation sous vide (2).

2. Procédé de remplissage, de compactage et de création du vide dans un ballon à isolation sous vide (2) selon la revendication 1, **caractérisé en ce que** l'état du remplissage est déterminé par la pesée et une valeur différentielle résultant de la première pesée et d'une autre pesée est calculée.

3. Procédé de remplissage, de compactage et de création du vide dans un ballon à isolation sous vide (2) selon les revendications 1 et 2, **caractérisé en ce que** la création du vide est effectuée par une régulation de la pompe à vide (4) permettant d'adapter la puissance de la pompe à vide (4) à l'étape du procédé.

4. Procédé de remplissage, de compactage et de création du vide dans un ballon à isolation sous vide (2) selon les revendications 1 à 3, **caractérisé en ce que** l'unité d'isolation (201) est amenée à une pression < 100 mbar, de préférence < 50 mbar, mais de manière particulièrement préférée < 5 mbar.

5. Procédé de remplissage, de compactage et de création du vide dans un ballon à isolation sous vide (2) selon les revendications 1 à 4, **caractérisé en ce que** le procédé est appliqué une ou plusieurs fois de suite.

6. Procédé de remplissage, de compactage et création du vide dans un ballon à isolation sous vide (2) selon les revendications 1 à 5, **caractérisé en ce que** de la silice pyrogénée est utilisée comme matériau isolant de l'unité d'isolation (201).

7. Dispositif (1) de remplissage, de compactage et de création du vide dans un ballon à isolation sous vide (2) destiné à effectuer le procédé selon la revendication 1, comprenant au moins :
- un réservoir (3) destiné à recevoir du matériau isolant, et une conduite de réservoir (3.2) ;
- une vanne de réservoir (3.1) située dans la conduite de réservoir (3.2) ;
- une pompe à vide (4) destinée à créer un vide dans le ballon à isolation sous vide (2), et une conduite de pompe à vide (4.2) ;
- une vanne de pompe à vide (4.1) située dans la conduite de pompe à vide (4.2) ;
- une conduite de liaison (5) dans laquelle débouchent la conduite de réservoir (3.2) et la conduite de pompe à vide (4.2) ;
- une conduite d'aspiration à vide (6) et une vanne de conduite d'aspiration à vide (6.1) située dans la conduite d'aspiration à vide (6) ;
- une conduite de remplissage (7) disposée parallèlement à la conduite d'aspiration à vide (6) et une vanne de conduite de remplissage (7.1) située dans la conduite de remplissage (7) ;
- une conduite de remplissage et de création du vide (8) et
- une balance qui pèse le ballon à isolation sous vide (2) et détermine l'état du remplissage.

8. Dispositif (1) de remplissage, de compactage et de création du vide dans un ballon à isolation sous vide (2) selon la revendication 7, **caractérisé en ce que** le réservoir (3) est constitué au moins partiellement de matière plastique ou présente un revêtement en matière plastique.

9. Dispositif (1) de remplissage, de compactage et de création du vide dans un ballon à isolation sous vide (2) selon la revendication 7, **caractérisé en ce que** la vanne de conduite de remplissage (7.1) et la vanne de conduite d'aspiration à vide (6.1) sont disposées en parallèle.

10. Dispositif (1) de remplissage, de compactage et de création du vide dans un ballon à isolation sous vide (2) selon la revendication 7, **caractérisé en ce que** la conduite d'aspiration à vide (6) et la conduite de remplissage (7) débouchent dans la conduite de remplissage et de création du vide (8), la conduite de remplissage et de création du vide (8) étant reliée au ballon à isolation sous vide (2).
